# EUROPÄISCHE PATENTSCHRIFT

(11) **EP 2 914 913 B1**
(45) Veröffentlichungstag und Bekanntmachung des Hinweises auf die Patenterteilung: **23.09.2020**
(21) Anmeldenummer: 13786170.4
(22) Anmeldetag: 31.10.2013
(51) Int. Cl.: F25J 3/04

(54) **VERFAHREN ZUR TIEFTEMPERATURZERLEGUNG VON LUFT IN EINER LUFTZERLEGUNGSANLAGE UND LUFTZERLEGUNGSANLAGE**
PROCESS FOR THE LOW-TEMPERATURE SEPARATION OF AIR IN AN AIR SEPARATION PLANT AND AIR SEPARATION PLANT
PROCÉDÉ DE SÉPARATION D'AIR À BASSE TEMPÉRATURE DANS UNE INSTALLATION DE SÉPARATION D'AIR ET INSTALLATION DE SÉPARATION D'AIR

(30) Priorität: 02.11.2012 DE 102012021694; 04.12.2012 EP 12008101
(43) Veröffentlichungstag der Anmeldung: 09.09.2015
(73) Patentinhaber: Linde GmbH, 82049 Pullach (DE)
(72) Erfinder: LAUTENSCHLAGER, Tobias, 82194 Gröbenzell (DE)
(74) Vertreter: Imhof, Dietmar
(86) Internationale Anmeldenummer: PCT/EP2013/003289
(87) Internationale Veröffentlichungsnummer: WO 2014/067662

(56) Entgegenhaltungen:
- EP-A1- 0 531 182
- EP-B1- 1 139 046
- DE-A1-102009 023 900
- US-A- 4 783 208
- US-A- 4 818 262
- US-A- 5 715 706

## Beschreibung

Die Erfindung betrifft ein Verfahren zur Tieftemperaturzerlegung von Luft unter Verwendung einer Mischsäule und eine zur Durchführung eines entsprechenden Verfahrens eingerichtete Luftzerlegungsanlage gemäß dem Oberbegriff der Patentansprüche 1 und 10. Ein solches Verfahren beziehungsweise Anlage ist aus der Druckschrift US 5 715 706 A bekannt.

### Stand der Technik

Die Herstellung von Sauerstoff oder von sauerstoffreichen Gemischen, nachfolgend als Sauerstoffprodukte bezeichnet, erfolgt üblicherweise durch Tieftemperaturzerlegung von Luft in Luftzerlegungsanlagen mit an sich bekannten Destillationssäulensystemen. Diese können als Zweisäulensysteme, insbesondere als klassische Doppelsäulensysteme, aber auch als Drei- oder Mehrsäulensysteme ausgebildet sein. Ferner können Vorrichtungen zur Gewinnung weiterer Luftkomponenten, insbesondere der Edelgase Krypton, Xenon und/oder Argon, vorgesehen sein.

Für eine Reihe von industriellen Anwendungen wird zumindest nicht ausschließlich reiner Sauerstoff benötigt. Dies eröffnet die Möglichkeit, Luftzerlegungsanlagen hinsichtlich ihrer Erstellungs- und Betriebskosten, insbesondere ihres Energieverbrauchs, zu optimieren (siehe beispielsweise Kapitel 3.8 in Kerry, F.G.: Industrial Gas Handbook: Gas Separation and Purification. Boca Raton: CRC Press, 2006).

Hierzu können unter anderem Luftzerlegungsanlagen mit sogenannten Mischsäulen eingesetzt werden, wie sie seit längerem bekannt sind. Entsprechende Anlagen und Verfahren sind beispielsweise in DE 2 204 376 A1 (entspricht US 4 022 030 A) US 5 454 227 A, US 5 490 391 A, DE 198 03 437 A1, DE 199 51 521 A1, EP 1 139 046 B1 (US 2001/052244 A1), EP 1 284 404 A1 (US 6 662 595 B2), DE 102 09 421 A1, DE 102 17 093 A1, EP 1 376 037 B1 (US 6 776 004 B2), EP 1 387 136 A1 und EP 1 666 824 A1 offenbart. Weitere Luftzerlegungsanlagen, die als Dreisäulensysteme ausgebildet sein können und Mischsäulen aufweisen, sind beispielsweise in US 4 818 262 A und US 4 783 208 A offenbart. Eine Luftzerlegungsanlage mit einem Dreisäulensystem ist auch in DE 10 2009 023 900 A1 offenbart.

In eine Mischsäule werden in einem oberen Bereich ein flüssiger, sauerstoffreicher Strom und in einem unteren Bereich ein gasförmiger Luftstrom eingespeist und einander entgegengeschickt. Durch intensiven Kontakt geht ein gewisser Anteil des leichter flüchtigen Stickstoffs aus dem Luftstrom in den sauerstoffreichen Strom über. Der sauerstoffreiche Strom wird in der Mischsäule verdampft und an deren oberem Ende als gasförmiger, sogenannter unreiner Sauerstoff abgezogen. Der unreine Sauerstoff kann der Luftzerlegungsanlage als gasförmiges Sauerstoffprodukt entnommen werden.

Der Luftstrom seinerseits wird verflüssigt, in gewissem Umfang mit Sauerstoff angereichert, und kann am unteren Ende der Mischsäule abgezogen werden. Der verflüssigte Strom kann anschließend an energetisch und/oder trenntechnisch geeigneter Stelle in das verwendete Destillationssäulensystem eingespeist werden. Durch die Verwendung einer Mischsäule kann die für die Stofftrennung erforderliche Energie auf Kosten der Reinheit des gasförmigen Sauerstoffprodukts beträchtlich reduziert werden.

Bei Luftzerlegungsanlagen, insbesondere bei Luftzerlegungsanlagen mit Mischsäulen, besteht der Bedarf nach Verbesserungen, die den Gesamtwirkungsgrad erhöhen und die Leistungsaufnahme reduzieren.

### Offenbarung der Erfindung

Vor diesem Hintergrund schlägt die Erfindung ein Verfahren zur Tieftemperaturzerlegung von Luft unter Verwendung einer Mischsäule und eine zur Durchführung eines entsprechenden Verfahrens eingerichtete Luftzerlegungsanlage mit den Merkmalen der unabhängigen Patentansprüche vor. Bevorzugte Ausgestaltungen sind Gegenstand der Unteransprüche sowie der nachfolgenden Beschreibung.

### Vorteile der Erfindung

Die vorliegende Erfindung geht von einem Verfahren zur Zerlegung von Luft aus, bei dem abgekühlte Luft bei einem ersten Trenndruck in einer ersten Trennsäule eines Destillationssäulensystems zumindest in eine stickstoffangereicherte Kopffraktion und eine sauerstoffangereicherte Sumpffraktion getrennt wird.

Wie erwähnt, kann eine Luftzerlegung beispielsweise unter Verwendung von Doppelsäulensystemen erfolgen. Derartige Doppelsäulensysteme umfassen eine sogenannte Hochdrucktrennsäule und eine Niederdrucktrennsäule. In die Hochdrucktrennsäule wird verdichtete und auf eine Temperatur nahe ihrer Kondensationstemperatur abgekühlte Luft eingespeist. In der Hochdrucktrennsäule erfolgt eine Trennung dieser Luft in eine stickstoffangereicherte Kopffraktion und in eine sauerstoffangereicherte Sumpffraktion. Die sauerstoffangereicherte Sumpffraktion wird zumindest zum Teil aus der Hochdrucktrennsäule entnommen und in die Niederdrucktrennsäule überführt.

In der Niederdrucktrennsäule wird zumindest aus der sauerstoffangereicherten Sumpffraktion aus der Hochdrucktrennsäule eine sauerstoffreiche Flüssigfraktion, die sich im Sumpf der Niederdrucktrennsäule abscheidet, gewonnen. In die Niederdrucktrennsäule können aber auch weitere Ströme eingespeist werden, beispielsweise eine Sumpffraktion aus der Mischsäule.

In der vorliegenden Anmeldung werden Stoffe und Stoffgemische auch als Ströme und Fraktionen bezeichnet. Ein Strom wird üblicherweise als Fluid in einer hierfür eingerichteten Leitung geführt. Eine Fraktion bezeichnet üblicherweise einen aus einem Ausgangsgemisch abgetrennten Anteil eines Ausgangsgemischs. Eine Fraktion kann jederzeit einen entsprechenden Strom bilden, wenn sie entsprechend geführt wird. Ein Strom kann umgekehrt beispielsweise zur Bereitstellung eines Ausgangsgemischs dienen, aus welchem eine Fraktion abgetrennt werden kann.

Ein Strom oder eine Fraktion kann reich oder arm an einer oder an mehreren enthaltenen Komponenten sein, wobei "reich" für einen Anteil von mehr als 75%, 80%, 85%, 90%, 95%, 99%, 99,5% oder 99,9% und "arm" für einen Anteil von weniger als 25%, 20%, 15%, 10%, 5%, 1%, 0,5% oder 0,1%, jeweils auf molarer, Gewichts- und/oder Volumenbasis, stehen kann. Ein Strom oder eine Fraktion kann ferner bezüglich einer Komponente gegenüber einem Ausgangsgemisch angereichert oder abgereichert sein, wobei "angereichert" für wenigstens den 1,5-fachen, 2-fachen, 3-fachen, 5-fachen, 10-fachen oder 100-fachen Gehalt und "abgereichert" für höchstens den 0,75-fachen, 0,5-fachen, 0,25-fachen, 0,1-fachen oder 0,01-fachen Gehalt, jeweils bezogen auf den entsprechenden Gehalt im jeweiligen Ausgangsgemisch, stehen kann. Die Begriffe umfassen jeweils auch Wertebereiche, beispielsweise mit den genannten Werten als Ober- und Untergrenzen.

Übliche Hochdrucktrennsäulen arbeiten bei einem Trenndruck von beispielsweise 5 bis 7,5 bar, insbesondere von 5,5 bis 6 bar. Übliche Niederdrucktrennsäulen arbeiten bei einem Trenndruck von beispielsweise 1,3 bis 1,8 bar, insbesondere von 1,3 bis 1,6 bar. Bei diesen und den folgenden Angaben handelt es sich um Absolutdrücke.

Die Hochdrucktrennsäule und die Niederdrucktrennsäule können auch zumindest baulich voneinander getrennt sein. In diesem Fall handelt es sich um die eingangs erwähnten Zweisäulensysteme. Die Hochdrucktrennsäule wird auch bisweilen als Mitteldrucktrennsäule bezeichnet. Auch Mehrsäulensysteme und/oder Destillationssäulensysteme, die zur Gewinnung weiterer Komponenten aus Luft eingerichtet sind, können im Rahmen der vorliegenden Erfindung zum Einsatz kommen.

Alle derartigen Systeme weisen jedoch zumindest eine Säule auf, in der abgekühlte Luft bei einem definierten Betriebsdruck, der hier als Trenndruck bezeichnet wird, zumindest in eine stickstoffangereicherte Kopffraktion und eine sauerstoffangereicherte Sumpffraktion getrennt wird. Eine derartige Trennsäule wird im Rahmen dieser Anmeldung als erste Trennsäule, der entsprechende Druck als erster Trenndruck bezeichnet.

Im Rahmen der vorliegenden Erfindung wird ferner eine Mischsäule verwendet, in der abgekühlte Luft, die gasförmig in die Mischsäule eingespeist wird, durch direkten Wärmetausch gegen einen flüssigen, sauerstoffreichen Strom verflüssigt wird. Die abgekühlte Luft wird in einem unteren Bereich der Mischsäule eingespeist, der flüssige sauerstoffreiche Strom in einem oberen Bereich. Beide Ströme werden einander entgegengeschickt. Wie erwähnt, reichert sich durch den intensiven Austausch zwischen den beiden Strömen Sauerstoff aus dem flüssigen, sauerstoffreichen Strom in der Luft an, umgekehrt wird der flüssige sauerstoffreiche Strom mit insbesondere Stickstoff aus der Luft verunreinigt. Auch dies erfolgt bei einem definierten Druck, der hier als Mischsäulendruck bezeichnet wird. Im Sumpf der Mischsäule scheidet sich die verflüssigte und mit Sauerstoff angereicherte Luft als Mischsäulensumpffraktion ab.

Der flüssige, sauerstoffreiche Strom, der in die Mischsäule eingespeist wird, wird üblicherweise unter Verwendung der sauerstoffangereicherten Sumpffraktion zumindest der ersten Trennsäule gewonnen. Hierzu wird diese, wie erwähnt, zumindest zum Teil in die Niederdrucktrennsäule überführt und hieraus eine entsprechende flüssige, sauerstoffreiche Fraktion abgeschieden.

Die Destillationssäulen von Destillationssäulensystemen bei Luftzerlegungsanlagen sind zumindest teilweise mit einem sogenannten Kopfkondensator ausgestattet. Dies gilt zumindest für die Hochdrucktrennsäule klassischer Doppelsäulensysteme. Der Kopfkondensator der Hochdrucktrennsäule, der typischerweise als Kondensatorverdampfer ausgebildet ist, wird üblicherweise auch als Hauptkondensator bezeichnet. In einem Kopfkondensator wird gasförmiges Fluid vom Kopf der entsprechenden Säule abgezogen und durch den Kopfkondensator geführt. Das gasförmige Fluid verflüssigt sich hierdurch zumindest teilweise. Bei herkömmlichen Luftzerlegungsanlagen wird im Hauptkondensator (also dem Kopfkondensator der Hochdrucktrennsäule) ein gasförmiges Kopfprodukt (sogenannter Kopfstickstoff) der Hochdrucktrennsäule zumindest teilweise verflüssigt und ein Sumpfprodukt der Niederdrucktrennsäule, die oberhalb der Hochdrucksäule angeordnet ist, verdampft. Der Hauptkondensator wird häufig innerhalb der Niederdrucktrennsäule angeordnet (innenliegender Hauptkondensator) alternativ kann er in einem separaten Behälter außerhalb der Niederdrucksäule untergebracht und über Leitungen mit der Niederdrucktrennsäule verbunden werden (außenliegender Hauptkondensator).

In einem Kondensatorverdampfer, wie er typischerweise als Kopfkondensator eingesetzt wird, wird eine zu verdampfende Flüssigkeit (auch als Kühlmedium bezeichnet) in einem Verdampfungsraum zumindest teilweise gegen ein gasförmiges Fluid in einem Verflüssigungsraum verdampft. Das gasförmige Fluid, das durch den Verflüssigungsraum geführt wird, verflüssigt sich hierdurch zumindest teilweise. Ein Kondensatorverdampfer weist also einen Verflüssigungsraum und einen Verdampfungsraum auf. Verdampfungs- und Verflüssigungsraum werden dabei jeweils durch Gruppen von Passagen (Verflüssigungs- bzw. Verdampfungspassagen) gebildet, die untereinander in fluidischer Verbindung stehen. In dem Verflüssigungsraum wird die Kondensation eines ersten Fluidstroms durchgeführt, in dem Verdampfungsraum die Verdampfung eines zweiten Fluidstroms. Die beiden Fluidströme stehen dabei in indirektem Wärmetausch. Kondensatorverdampfer werden auch als Badverdampfer bezeichnet. Erfindungsgemäß ist nun vorgesehen, eine zweite Trennsäule mit einem entsprechenden, als Kondensatorverdampfer ausgebildeten Kopfkondensator zu verwenden, in die ebenfalls abgekühlte Luft eingespeist wird. Diese wird bei einem zweiten Trenndruck betrieben. In der zweiten Trennsäule wird die Luft ebenfalls zumindest in eine stickstoffangereicherte Kopffraktion und eine sauerstoffangereicherte Sumpffraktion getrennt. Es handelt sich also um eine zweite Trennsäule, die gegenüber der ersten Trennsäule bei einem abweichenden zweiten Trenndruck betrieben werden kann. Der zweite Trenndruck kann geringer sein als der erste Trenndruck. Die zweite Trennsäule kann daher beispielsweise auch als zweite Hochdrucktrennsäule oder als Mitteldrucktrennsäule bezeichnet werden.

Zur Unterscheidung hiervon wird im Rahmen der vorliegenden Anmeldung die Trennsäule, in der der flüssige, sauerstoffreiche Strom gewonnen wird, der in die Mischsäule eingespeist wird, als dritte Trennsäule bezeichnet. Der in der dritten Trennsäule verwendete Druck wird als dritter Trenndruck bezeichnet. Wie erwähnt, handelt es sich hierbei typischerweise um eine Niederdrucktrennsäule.

Erfindungsgemäß ist ferner vorgesehen, die stickstoffangereicherte Kopffraktion der zweiten Trennsäule mit der Mischsäulensumpffraktion, also der in der Mischsäule verflüssigten und mit Sauerstoff angereicherten Luft, zu kühlen. Durch die Kühlung der stickstoffreichen Kopffraktion der zweiten Trennsäule kann diese verflüssigt werden, so dass sie erneut auf die zweite Trennsäule aufgegeben werden kann.

Im Rahmen der vorliegenden Erfindung wird die zweite Trennsäule hierzu mit dem erwähnten Kopfkondensator, der in Form eines Kondensatorverdampfers ausgebildet ist, ausgestattet, dessen Verdampfungsraum bei einem Druck betrieben wird, der zwischen dem Mischsäulendruck und dem dritten Trenndruck liegt, bei welchem der flüssige sauerstoffreiche Strom in der dritten Trennsäule gewonnen wird. Der Druck, bei dem dieser Verdampfungsraum betrieben wird, wird hier als Verdampfungsraumdruck bezeichnet. In den Verdampfungsraum wird zumindest ein Teil der Mischsäulensumpffraktion bei dem Verdampfungsraumdruck in flüssiger Form eingespeist. Die Mischsäulensumpffraktion bildet in dem Verdampfungsraum des Kopfkondensators der zweiten Trennsäule ein Flüssigkeitsbad. Die Kopffraktion der zweiten Trennsäule wird zumindest zum Teil durch den Verflüssigungsraum des Kopfkondensators geführt und erwärmt damit das Flüssigkeitsbad. Letzteres wird hierdurch kontinuierlich verdampft, die Kopffraktion der zweiten Trennsäule wird zumindest zum Teil verflüssigt.

Wie auch nachfolgend noch erläutert, ermöglicht die vorliegende Erfindung durch die Verwendung der Mischsäulensumpffraktion zur Kühlung der Kopffraktion der zweiten Trennsäule eine Trennung von Einsatzluft mit den natürlichen Gehalten ihrer einzelnen Luftkomponenten bei einem vergleichsweise niedrigen oder sogar sehr niedrigen zweiten Trenndruck. Entsprechend niedrige Trenndrücke werden herkömmlicherweise nur in Mitteldrucktrennsäulen verwendet, die jedoch zumindest zum Teil mit bereits in einer Hochdrucktrennsäule vorgetrennten Luftfraktionen gespeist werden. Die Mischsäulensumpffraktion eignet sich zur Kühlung der Kopffraktion der zweiten Trennsäule in besonderer Weise aufgrund ihrer unten erläuterten Zusammensetzung und ihres niedrigen Siedepunkts. Die entsprechend verdampfte Mischsäulensumpffraktion kann gasförmig in die dritte Trennsäule, beispielsweise die erwähnte Niederdrucktrennsäule, eingespeist werden. Ein geringer Anteil der Mischsäulensumpffraktion kann auch in flüssiger Form als Spülmenge abgezogen werden.

Durch den in der zweiten Trennsäule verwendbaren geringen Trenndruck braucht nur ein vergleichsweise geringer Teil der in einer erfindungsgemäßen Luftzerlegungsanlage eingesetzten Luft auf höhere Drücke verdichtet werden, was Verdichterleistung einspart und damit eine verbesserte Effizienz bewirkt.

Erfindungsgemäß wird als der erste Trenndruck ein Druck verwendet, der um zumindest 0,5 bar höher liegt als der Druck, der als der zweite Trenndruck verwendet wird. Ferner wird als der zweite Trenndruck vorteilhafterweise ein Druck verwendet, der sich um höchstens 0,5 bar von dem Druck unterscheidet, der als der Mischsäulendruck verwendet wird. Als der dritte Trenndruck wird vorteilhafterweise ein Druck verwendet, der zumindest 2 bar unterhalb des Drucks liegt, der als der erste und/oder als der zweite Trenndruck verwendet wird. Hierbei ist als der erste Trenndruck ein Druck von 4 bis 6 bar, insbesondere von 5,0 bis 5,5 bar, und/oder als der zweite Trenndruck ein Druck von 3 bis 5 bar, insbesondere von 4,0 bis 4,5 bar, und/oder als der dritte Trenndruck ein Druck von 1 bis 2 bar, insbesondere von 1,2 bis 1,6 bar, und/oder als der Mischsäulendruck ein Druck von 2 bis 5 bar, insbesondere von 4,0 bis 4,5 bar, besonders vorteilhaft, wie nachfolgend erläutert.

Die Vorteile eines Verfahrens, bei dem die genannten Druckwerte verwendet werden, und bei dem jeweils die abgekühlte Luft mit dem ersten Trenndruck, dem zweiten Trenndruck und dem Mischsäulendruck bereitgestellt und in die erste Trennsäule, die zweite Trennsäule und die Mischsäule eingespeist wird, werden nachfolgend erläutert.

Durch das erfindungsgemäß vorgeschlagene Verfahren, bzw. in einer entsprechenden Luftzerlegungsanlage, lässt sich insbesondere dadurch Energie einsparen, dass nicht sämtliche Luft auf das Druckniveau des ersten Trenndrucks, also des Drucks, der in der ersten Trennsäule verwendet wird, verdichtet werden muss. Wie erwähnt, ist der erste Trenndruck üblicherweise höher als der zweite Trenndruck.

Gleichwohl kann auch bei dem niedrigen Druck in der zweiten Trennsäule, ähnlich wie in der ersten Trennsäule, eine sauerstoffangereicherte Sumpffraktion erhalten werden. Diese kann zusammen mit der sauerstoffangereicherten Sumpffraktion aus der ersten Trennsäule in eine dritte Trennsäule, beispielsweise die sogenannte Niederdrucktrennsäule, überführt werden. In der dritten Trennsäule kann aus den beiden Sumpffraktionen, also aus der Sumpffraktion der ersten Trennsäule und aus der Sumpffraktion der zweiten Trennsäule, eine sauerstoffreiche Flüssigfraktion erhalten werden. Der hierzu erforderliche Energieaufwand ist jedoch deutlich geringer.

Vorteilhafterweise wird dabei als der Verdampfungsraumdruck ein Druck verwendet, der um höchstens 0,5 bar höher liegt als der Druck, der als der dritte Trenndruck verwendet wird. Hierbei wird die Mischsäulensumpffraktion über ein Ventil in den Verdampfungsraum des Kopfkondensators der zweiten Trennsäule entspannt. Der Verdampfungsraumdruck wird dabei möglichst so eingestellt, dass durch die verdampfende Mischsäulensumpffraktion einerseits eine maximale Kältemenge bereitgestellt werden kann und der verdampfte Anteil der Mischsäulensumpffraktion andererseits ohne weitere Maßnahmen in die dritte Trennsäule abströmen kann. Der Verdampfungsraumdruck liegt also vorteilhafterweise zumindest geringfügig über dem dritten Trenndruck, bei dem die dritte Trennsäule betrieben wird.

Die Erfindung schafft damit ein energieoptimiertes Mischsäulenverfahren mit einer zweiten Trennsäule. Das vorgeschlagene Mischsäulenverfahren eignet sich insbesondere zur Produktion eines Sauerstoffprodukts, das in gasförmiger Form erhalten wird, und das zwischen 80 und 98 % Reinheit aufweist. Entsprechende Produkte können auch mit herkömmlichen Mischsäulenverfahren erhalten werden, das vorgeschlagene Verfahren ist jedoch aufgrund des geringeren Druckbedarfs hinsichtlich seiner Leistungsaufnahme optimiert. Das erfindungsgemäße Verfahren eignet sich insbesondere für einen Abgabedruck des Sauerstoffprodukts von ca. 4 bar.

In dem erfindungsgemäßen Verfahren verdichtet beispielsweise ein Hauptluftverdichter die insgesamt benötigte Luftmenge, hier auch als Gesamtluft bezeichnet, auf einen Druck von beispielsweise 4,6 bar. Die verdichtete Luft wird getrocknet und beispielsweise in einem Molekularsiebadsorber aufgereinigt.

Ein Teil der Luft, beispielsweise etwa die Hälfte, wird in diesem Beispiel in einem Nachverdichter auf einen höheren Druck, beispielsweise auf 5,6 bar, nachverdichtet. Der Rest wird nicht nachverdichtet. Die nachverdichtete Luft und die nicht nachverdichtete Luft werden in einem Hauptwärmetauscher abgekühlt. Dabei können unterschiedliche Anteile oder Teilströme der nachverdichteten und/oder der nicht nachverdichteten Luft auch auf unterschiedliche Temperaturen abgekühlt werden. Durch die Abkühlung und durch Leitungsverluste ergibt sich jeweils ein geringfügiger Druckverlust von beispielsweise 0,1 bis 0,2 bar. Die nachverdichtete, abgekühlte Luft liegt hierdurch bei dem ersten Trenndruck, beispielsweise bei 5,4 bar, die nicht nachverdichtete, abgekühlte Luft bei dem zweiten Trenndruck, beispielsweise bei 4,3 bar, vor.

Die nachverdichtete, abgekühlte Luft kann nun zum Teil in die erste Trennsäule eingespeist und dort getrennt werden. Ein weiterer Anteil, der nicht notwendigerweise auf dieselbe Temperatur abgekühlt wurde wie der in die erste Trennsäule eingespeiste Anteil, kann zur Kältegewinnung über eine sogenannte Einblaseturbine entspannt werden. Die entsprechend entspannte Luft kann beispielsweise in einer definierten Höhe in eine dritte Trennsäule, beispielsweise die Niederdrucktrennsäule, eingespeist werden.

Die nachverdichtete, abgekühlte Luft kann alternativ dazu, insbesondere dann, wenn eine unten erläuterte Mischsäulenturbine verwendet wird, jedoch auch vollständig in die erste Trennsäule eingespeist und dort getrennt werden.

Die nicht nachverdichtete, abgekühlte Luft kann zu einem Teil in die zweite Trennsäule eingespeist werden und zu einem anderen Teil in die Mischsäule. In der Mischsäule wird, wie erläutert, eine Mischsäulensumpffraktion gewonnen. In der zweiten Trennsäule wird die eingespeiste Luft bei dem zweiten Trenndruck getrennt. Um eine Trennung bei dem niedrigen zweiten Trenndruck, beispielsweise bei 4,3 bar, zu ermöglichen, wird, wie erwähnt, die Kopffraktion aus der zweiten Trennsäule in einem als Kondensatorverdampfer ausgebildeten Kopfkondensator mit einem Teil der Mischsäulensumpffraktion gekühlt. Die Mischsäulensumpffraktion eignet sich hierfür in besonderer Weise. Sie verdampft beispielsweise bei ca. 1,4 bar (also bei dem dritten Trenndruck oder geringfügig darüber) und weist ca. 65% Sauerstoff auf.

Die in die Mischsäule eingespeiste Luft muss jedoch nicht oder nicht ausschließlich in Form der nicht nachverdichteten und abgekühlten Luft bereitgestellt werden. Beispielsweise ist es auch möglich, eine Mischsäulenturbine zu verwenden, in die Luft bei einem höheren Druck als dem Mischsäulendruck eingespeist wird, und in der entsprechend Kälte gewonnen werden kann. Die Luft, die in die Mischsäulenturbine eingespeist wird, kann als weiterer Anteil der nachverdichteten und abgekühlten Luft bereitgestellt werden, es kann jedoch auch beispielsweise eine separate Nachverdichtung, beispielsweise in einem mit der Mischsäulenturbine gekoppelten Booster, erfolgen.

Die in der Mischsäulenturbine entspannte Luft kann dann bei dem Mischsäulendruck in die Mischsäule eingespeist werden. Dies ist insbesondere dann vorteilhaft, wenn keine Einblaseturbine, wie zuvor erläutert, vorgesehen ist. In bestimmten Fällen kann jedoch auch sowohl eine Einblaseturbine als auch eine Mischsäulenturbine vorgesehen sein. Ist eine Mischsäulenturbine vorgesehen, kann die nicht nachverdichtete und abgekühlte Luft auch vollständig in die zweite Trennsäule eingespeist werden.

Mit anderen Worten können Verfahrensvarianten vorgesehen sein, bei denen alternativ zueinander oder in jeweils geeigneter Kombination
- die abgekühlte Luft mit dem zweiten Trenndruck und/oder mit dem Mischsäulendruck durch Verdichten in einem Hauptverdichter und anschließendes Abkühlen in einem Wärmetauscher bereitgestellt wird,
- die abgekühlte Luft mit dem Mischsäulendruck durch Verdichten in einem Hauptverdichter, anschließendes Nachverdichten in einem Nachverdichter, anschließendes Abkühlen in einem Wärmetauscher und anschließendes Entspannen in einer Entspannungsmaschine bereitgestellt wird, bzw.
- die abgekühlte Luft mit dem ersten Trenndruck durch Verdichten in einem Hauptverdichter, anschließendes Nachverdichten in einem Nachverdichter und anschließendes Abkühlen in einem Wärmetauscher bereitgestellt wird.

Statt einer mit abgekühlter Luft gespeisten Einblase- und/oder Mischsäulenturbine kann auch eine sogenannte PGAN-Turbine verwendet werden. Hierzu kann aus der ersten Trennsäule ein stickstoffhaltiges Kopfprodukt gasförmig abgezogen, im Hauptwärmetauscher auf 130 bis 200 K angewärmt, und anschließend in einer sogenannten PGAN-Turbine z.B. von ca. 5,3 auf ca. 1,1 bar arbeitsleistend entspannt werden.

Gegenüber herkömmlichen Verfahren, in denen Mischsäulenturbinen verwendet werden, ergeben sich durch die erfindungsgemäßen Maßnahmen Energieersparnisse von bis zu 5%, gegenüber herkömmlichen Verfahren, in denen Einblaseturbinen verwendet werden, Energieersparnisse von bis zu 10%. Wie erläutert, ergeben sich diese Vorteile unter anderem durch die Verwendung des geringen zweiten Trenndrucks, der wiederum aufgrund der erfindungsgemäß vorgeschlagenen Kühlung der Kopffraktion der zweiten Trennsäule mit dem Sumpfprodukt der Mischsäule verwendet werden kann.

Zusammenfassend kann damit vorteilhafterweise vorgesehen sein, die abgekühlte Luft mit dem zweiten Trenndruck und/oder dem Mischsäulendruck durch Verdichten in einem Hauptverdichter und Abkühlen in einem Wärmetauscher bereitzustellen. Dies ist in Fällen sehr einfach zu realisieren, in denen der zweite Trenndruck dem Mischsäulendruck entspricht, weil damit ein auf einen entsprechenden Druck verdichteter Luftstrom lediglich in Teilströme aufgeteilt werden muss. Alternativ kann aber auch die abgekühlte Luft mit dem Mischsäulendruck durch Verdichten in einem Hauptverdichter, Nachverdichten in einem Nachverdichter, Abkühlen in einem Wärmetauscher und Entspannen in einer Entspannungsmaschine, nämlich der erläuterten Mischsäulenturbine, bereitgestellt werden. Die Vorteile dieser Ausführungsform liegen in einer flexibleren Kälteproduktion. Ferner kann die Mischsäule hierbei auch bei einem Mischsäulendruck betrieben werden, der in gewissem Umfang von dem zweiten Trenndruck abweicht. Da der Mischsäulendruck im Wesentlichen dem Abgabedruck des in der Mischsäule produzierten Sauerstoffprodukts entspricht, ergibt sich auch hier die Möglichkeit einer flexibleren Anpassung. Die Mischsäule kann hierdurch bei einem geringeren Mischsäulendruck betrieben werden. Die abgekühlte Luft mit dem ersten Trenndruck wird schließlich vorteilhafterweise durch Verdichten in einem Hauptverdichter und einem Nachverdichter und anschließendes Abkühlen bereitgestellt.

Wie bereits erläutert, wird in herkömmlichen Mischsäulenverfahren der in die Mischsäule eingespeiste sauerstoffreiche, flüssige Strom dadurch gewonnen, dass aus der in einer Trennsäule erhaltenen, sauerstoffangereicherten Sumpffraktion in einer weiteren Trennsäule, beispielsweise der Niederdrucktrennsäule, eine sauerstoffreiche Sumpffraktion abgeschieden und aus der Trennsäule entnommen wird. Im Rahmen des hier vorgeschlagenen Verfahrens wird dabei vorteilhafterweise die sauerstoffangereicherte Sumpffraktion der ersten und/oder der zweiten Trennsäule, insbesondere beider, verwendet. Die sauerstoffreiche Sumpffraktion wird in der bereits erwähnten dritten Trennsäule abgeschieden. Hieraus ergeben sich die erläuterten Einsparungen. Hierbei liegt der dritte Trenndruck vorteilhafterweise zumindest 2 bar unterhalb des ersten und/oder des zweiten Trenndrucks.

In die dritte Trennsäule kann vorteilhafterweise auch abgekühlte Luft eingeblasen werden, die auf einem Druck oberhalb des dritten Trenndrucks verdichtet wurde. Hierzu wird die bereits erläuterte Einblaseturbine verwendet.

Eine erfindungsgemäße Luftzerlegungsanlage ist zur Durchführung eines Verfahrens wie zuvor erläutert eingerichtet und verfügt über entsprechende Mittel.

Insbesondere umfassen dabei die Mittel, die dazu ausgebildet sind, die stickstoffangereicherte Kopffraktion der zweiten Trennsäule mit der Mischsäulensumpffraktion zu kühlen, einen Kopfkondensator der zweiten Trennsäule, der als Kondensatorverdampfer ausgebildet ist, dessen Verflüssigungsraum mit der stickstoffangereicherten Kopffraktion durchströmt und dessen Verdampfungsraum mit der Mischsäulensumpffraktion gekühlt werden kann, und in dem die Mischsäulensumpffraktion flüssig vorliegt.

In einer entsprechenden Anlage ist vorteilhafterweise die Mischsäule oberhalb der zweiten Trennsäule angeordnet. Dies ermöglicht eine besonders kompakte Bauweise entsprechender Luftzerlegungsanlagen. Mit einer Anordnung "oberhalb" ist dabei gemeint, dass sich die Projektionen der Mischsäule und der zweiten Trennsäule auf eine horizontale Ebene zumindest teilweise überschneiden. Die horizontale Ebene entspricht dabei einer Ebene senkrecht zur Längsachse entsprechender Säulen. Im Betrieb ist die Längsachse lotrecht zur Erdoberfläche ausgerichtet.

Ferner sind die Mischsäule und die zweite Trennsäule im Rahmen der vorliegenden Erfindung vorteilhafterweise gemeinsam in Form einer einteiligen Säule ausgebildet. Eine einteilige Säule ist von einer gemeinsamen Metallhülle umgeben, die die jeweiligen Säulenteile einschließt, und innerhalb derer die Säulenteile als Kompartimente vorgesehen sein können. Ein Beispiel für eine einteilig ausgebildete Säule mit zwei Säulenteilen ist die klassische Linde-Doppelsäule mit der Hoch- und Niederdrucktrennsäule. Auch die Mischsäule und die zweite Trennsäule können im Rahmen der vorliegenden Erfindung also eine Doppelsäule bilden.

Der Kopfkondensator der zweiten Trennsäule ist vorteilhafterweise innerhalb oder unterhalb der Mischsäule in einer entsprechenden einteiligen Säule angeordnet (entsprechend einem innenliegenden Hauptkondensator einer Linde-Doppelsäule).

Die Erfindung wird unter Bezugnahme auf die beigefügte Zeichnung näher erläutert, die eine bevorzugte Ausführungsform der Erfindung zeigt.

### Kurze Beschreibung der Zeichnung

Figur 1 zeigt eine Luftzerlegungsanlage gemäß einer besonders bevorzugten Ausführungsform der Erfindung in schematischer Darstellung.

### Ausführungsform der Erfindung

In Figur 1 ist eine Luftzerlegungsanlage gemäß einer besonders bevorzugten Ausführungsform der Erfindung dargestellt und insgesamt mit 10 bezeichnet. In der Figur 1 sind jeweils in bestimmten Leitungen verwendete Drücke in gestrichelten Feldern angegeben. Diese Drücke stellen lediglich nicht einschränkende Beispielwerte dar. Die in einer entsprechenden Luftzerlegungsanlage 10 verwendbaren Druckwerte und Wertebereiche wurden zuvor erläutert.

Der Luftzerlegungsanlage 10 wird unter anderem über eine Leitung a und über eine Leitung b verdichtete und aufgereinigte Luft AIR zugeführt. Die Verdichtung und Aufreinigung erfolgt in bekannter Weise, beispielsweise in einem Hauptverdichter, dem Filteranlagen vor- und Luftwäscher bzw. Adsorptionseinrichtungen nachgeschaltet sind. Eine entsprechende Luftzerlegungsanlage 10 kann unter Verwendung von Haupt- und Nachverdichtern betrieben werden, so dass die zugeführte Luft AIR mit unterschiedlichen Drücken, hier beispielsweise 5,6 bar in der Leitung a und 4,4 bar in der Leitung b, bereitgestellt werden kann.

Die über die Leitung a in die Anlage 10 eingespeiste Luft wird einem Wärmetauscher E1 zugeführt und in diesem abgekühlt. Über eine Leitung c kann diese Luft dem Wärmetauscher E1 zu einem Teil am kalten Ende und über eine Leitung d zu einem weiteren Teil bei einer Zwischentemperatur entnommen werden. Die Luft liegt in den Leitungen c und d aufgrund der Abkühlung und aufgrund von Druckverlusten jeweils bei einem Druck vor, der geringfügig niedriger ist als der Druck in der Leitung a.

Der Druck in der Leitung c entspricht dem Trenndruck einer ersten Trennsäule S1 und beträgt im dargestellten Beispiel 5,4 bar. Die entsprechende Luft wird über die Leitung c in einen unteren Bereich der ersten Trennsäule S1 eingespeist. In dieser kann die eingespeiste Luft in bekannter Weise in eine stickstoffangereicherte Kopffraktion und eine sauerstoffangereicherte Sumpffraktion getrennt werden.

In der Leitung d kann die bei der Zwischentemperatur dem Wärmetauscher E1 entnommene Luft einer Entspannungsmaschine X1, die mit einem Energiewandler B, beispielsweise einer Ölbremse, gekoppelt ist, zugeführt werden. Die entsprechend entspannte Luft verlässt die Entspannungsmaschine X1 über eine Leitung e.

Die über die Leitung b in die Anlage 10 eingespeiste Luft wird ebenfalls dem Wärmetauscher E1 zugeführt und in diesem abgekühlt. Sie kann über eine Leitung f bei einem gegenüber dem Druck in der Leitung b ebenfalls geringfügig reduzierten Druck, beispielsweise 4,3 bar, zu einem Teil in einen unteren Bereich einer zweiten Trennsäule S2 und über eine Leitung g zu einem anderen Teil in einen unteren Bereich einer Mischsäule M eingespeist werden.

Die zweite Trennsäule S2 und die Mischsäule M können auch als bauliche Einheit (einteilige Säule) ausgebildet sein. Die zweite Trennsäule S2 und die Mischsäule werden in dem dargestellten Beispiel bei dem Druck von 4,3 bar betrieben.

In die Mischsäule M wird über eine Leitung h ein sauerstoffreicher flüssiger Strom in einem oberen Bereich eingespeist und der über die Leitung g eingespeisten Luft bei dem Mischsäulendruck entgegengeschickt. Durch den intensiven Kontakt der Luft aus der Leitung g und des sauerstoffreichen flüssigen Stroms aus der Leitung h geht ein Teil des Stickstoffs in der Luft in den sauerstoffreichen Strom über. Der sauerstoffreiche Strom wird verdampft, die Luft verflüssigt sich, wird gleichzeitig in gewissem Umfang mit Sauerstoff angereichert, und scheidet sich als Mischsäulensumpffraktion in einem unteren Bereich der Mischsäule M ab. Aus dem unteren Bereich der Mischsäule M kann die Mischsäulensumpffraktion über die Leitungen i und k entnommen werden.

Über die Leitung i kann die Mischsäulensumpffraktion über ein nicht dargestelltes Ventil in einen darunter liegenden Verdampfungsraum eines Kopfkondensators E2 der zweiten Trennsäule S2 eingespeist werden, der als Kondensatorverdampfer ausgebildet ist. Der Verflüssigungsraum des Kopfkondensators E2 kann über ein Leitungssystem I mit der stickstoffangereicherten Kopffraktion aus der zweiten Trennsäule S2 durchströmt werden. Das in dem Verflüssigungsraum des Kopfkondensators E2 erhaltene Kondensat kann zu einem Teil als Rückfluss auf die zweite Trennsäule S2 aufgegeben und zu einem anderen Teil über eine Leitung m einem als Unterkühler ausgebildeten Wärmetauscher E3 zugeführt und anschließend über eine Leitung n in einen oberen Bereich einer dritten Trennsäule S3 eingespeist werden. Die dritte Trennsäule S3 ist als Niederdrucktrennsäule ausgebildet.

Auch der Anteil der Mischsäulensumpffraktion in der Leitung k durchläuft den Wärmetauscher E3 und kann anschließend, über eine Leitung o, in einer definierten Höhe in die dritte Trennsäule S3 eingespeist werden. Ein verdampfter Anteil der Mischsäulensumpffraktion, der zur Kühlung des Kopfkondensators E2 verwendet wurde, kann über eine Leitung p ebenfalls der dritten Trennsäule S3 zugeführt werden. Da der Verdampfungsraum des Kopfkondensators E2 bei einem Verdampfungsraumdruck betrieben wird, der zwischen dem Mischsäulendruck, bei dem die Mischsäule M betrieben wird, und dem dritten Trenndruck, bei dem die dritte Trennsäule S3 betrieben wird, liegt, kann Fluid aus dem Verdampfungsraum des Kopfkondensators E2 ohne weitere Maßnahmen in die dritte Trennsäule S3 abströmen.

Kopfseitig der Mischsäule M kann über eine Leitung q und ein Ventil V1 ein durch das Verdampfen des flüssigen sauerstoffreichen Stroms aus der Leitung h und den Austausch mit der Luft aus der Leitung g erhaltener gasförmiger sauerstoffreicher Strom entnommen werden. Der gasförmige sauerstoffreiche Strom wird in dem Wärmetauscher E1 erwärmt und über ein Ventil V2 bei einem Druck von beispielsweise 4,0 bar als gasförmiges Sauerstoffprodukt GOX abgegeben. Ein weiterer Anteil des flüssigen sauerstoffreichen Stroms kann über ein Ventil V3 als Spülfraktion LOX abgegeben werden. Diese Abgabe erfolgt in geringen Mengen, der Flüssigsauerstoff stellt damit kein Produkt einer entsprechenden Luftzerlegungsanlage 10 dar. Seine Entnahme dient vor allem der Entfernung hierin enthaltener Komponenten wie Methan.

Die sauerstoffangereicherte Sumpffraktion aus der zweiten Trennsäule S2 kann über eine Leitung r entnommen, in dem Wärmetauscher E3 abgekühlt und über eine Leitung s und ein Ventil V4 in die dritte Trennsäule S3 eingespeist werden.

Aus der ersten Trennsäule S1 kann die stickstoffangereicherte Kopffraktion entnommen und über ein Leitungssystem t zu einem Teil in einem Wärmetauscher E4 kondensiert und in flüssiger Form wieder auf die erste Trennsäule S1 aufgegeben werden. Der Wärmetauscher E4 ist als Kopfkondensator ausgebildet und wird mit einer flüssigen, sauerstoffreichen Sumpffraktion der dritten Trennsäule S3 gekühlt.

Über eine Leitung u kann ein weiterer Teil der stickstoffangereicherten Kopffraktion aus der ersten Trennsäule S1 entnommen, durch den Wärmetauscher E1 geführt, und über ein Ventil V5 als Spülgas SG abgegeben werden.

Die sauerstoffangereicherte Sumpffraktion kann über eine Leitung v aus der ersten Trennsäule S1 entnommen, durch den Wärmetauscher E3 geführt und zusammen mit der sauerstoffreichen Sumpffraktion aus der zweiten Trennsäule S2 über die Leitung s in die dritte Trennsäule S3 eingespeist werden. Eine weitere Fraktion kann aus der ersten Trennsäule über eine Leitung w entnommen und nach Durchlaufen des Wärmetauschers E3 über die erläuterte Leitung n ebenfalls in die dritte Trennsäule S3 eingespeist werden.

In der dritten Trennsäule S3 wird aus der sauerstoffangereicherten Sumpffraktion aus der ersten und der zweiten Trennsäule S1, S2 und unter Verwendung der weiteren eingespeisten Ströme eine sauerstoffreiche Sumpffraktion abgeschieden. Auch die über die Entspannungsmaschine X1 entspannte Luft aus Leitung e wird in die dritte Trennsäule eingespeist (eingeblasen).

Die sauerstoffreiche Sumpffraktion kann über eine Leitung x entnommen und mittels einer Pumpe P1 dem Wärmetauscher E3 zugeführt werden. Nach einer dort erfolgten ersten Erwärmung kann die sauerstoffreiche Sumpffraktion über eine Leitung y dem Wärmetauscher E1 zugeführt, dort weiter erwärmt und schließlich über die erläuterte Leitung h in den oberen Bereich der Mischsäule M eingespeist werden.

Über eine Leitung z kann kopfseitig der dritten Trennsäule eine gasförmige Fraktion abgezogen, durch die Wärmetauscher E3 und E1 erwärmt und aus der Luftzerlegungsanlage 10 ausgeleitet werden. Diese Fraktion kann in der vorgeschalteten Luftreinigung eingesetzt und/oder an die Atmosphäre ATM abgegeben werden.

Wie erwähnt, kann Luft auch über eine Entspannungsmaschine, dann als Mischsäulenturbine bezeichnet, in die Mischsäule M eingespeist werden. Diese kann zusätzlich oder alternativ zu der Entspannungsmaschine X1 vorgesehen sein, die auch als Einblaseturbine bezeichnet wird.

## Patentansprüche

1. Verfahren zur Zerlegung von Luft (AIR), bei dem abgekühlte Luft (AIR) bei einem ersten Trenndruck in einer ersten Trennsäule (S1) in eine stickstoffangereicherte Kopffraktion und eine sauerstoffangereicherte Sumpffraktion getrennt wird, und bei dem weitere abgekühlte Luft (AIR) in einer Mischsäule (M) bei einem Mischsäulendruck durch direkten Wärmetausch gegen einen flüssigen sauerstoffreichen Strom, der zumindest teilweise aus der sauerstoffangereicherten Sumpffraktion aus der ersten Trennsäule (S1) in einer dritten Trennsäule (S3) bei einem dritten Trenndruck gewonnen wird, zu einer Mischsäulensumpffraktion verflüssigt wird, **dadurch gekennzeichnet, dass** weitere abgekühlte Luft (AIR) in einer zweiten Trennsäule (S2) bei einem zweiten Trenndruck ebenfalls in eine stickstoffangereicherte Kopffraktion und eine sauerstoffangereicherte Sumpffraktion getrennt wird, wobei die stickstoffangereicherte Kopffraktion der zweiten Trennsäule (S2) zumindest teilweise mit der Mischsäulensumpffraktion aus der Mischsäule (M) gekühlt wird, indem die stickstoffangereicherte Kopffraktion der zweiten Trennsäule (S2) zumindest teilweise durch den Verflüssigungsraum eines Kopfkondensators (E2) der zweiten Trennsäule (S2) geführt wird, der als Kondensatorverdampfer ausgebildet ist, dessen Verdampfungsraum bei einem Verdampfungsraumdruck betrieben wird, der zwischen dem Mischsäulendruck und dem dritten Trenndruck liegt, und in den zumindest ein Teil der Mischsäulensumpffraktion aus der Mischsäule (M) bei dem Verdampfungsraumdruck flüssig eingespeist wird, und wobei als der erste Trenndruck ein Druck verwendet wird, der um zumindest 0,5 bar höher liegt als der zweite Trenndruck.

2. Verfahren nach Anspruch 1, bei dem als der erste Trenndruck ein Druck verwendet wird, der um zumindest 1 bar höher liegt als der Druck, der als der zweite Trenndruck verwendet wird.

3. Verfahren nach Anspruch 1 oder 2, bei dem als der zweite Trenndruck ein Druck verwendet wird, der sich um höchstens 0,5 bar von dem Druck unterscheidet, der als der Mischsäulendruck verwendet wird.

4. Verfahren nach einem der vorstehenden Ansprüche, bei dem als der dritte Trenndruck ein Druck verwendet wird, der zumindest 2 bar unterhalb des Drucks liegt, der als der erste und/oder der zweite Trenndruck verwendet wird.

5. Verfahren nach einem der vorstehenden Ansprüche, bei dem als der Verdampfungsraumdruck ein Druck verwendet wird, der um höchstens 0,5 bar höher liegt als der Druck, der als der dritte Trenndruck verwendet wird.

6. Verfahren nach einem der vorstehenden Ansprüche, bei dem als der erste Trenndruck ein Druck von 4 bis 6 bar, insbesondere von 5,0 bis 5,5 bar, und/oder als der zweite Trenndruck ein Druck von 3 bis 5 bar, insbesondere von 4,0 bis 4,5 bar, und/oder als der dritte Trenndruck ein Druck von 1 bis 2 bar, insbesondere von 1,2 bis 1,6 bar, und/oder als der Mischsäulendruck ein Druck von 2 bis 5 bar, insbesondere von 4,0 bis 4,5 bar, verwendet wird.

7. Verfahren nach einem der vorstehenden Ansprüche, bei dem jeweils die abgekühlte Luft (AIR) mit dem ersten Trenndruck, dem zweiten Trenndruck und dem Mischsäulendruck bereitgestellt und in die erste Trennsäule (S1), die zweite Trennsäule (S2) und die Mischsäule (M) eingespeist wird.

8. Verfahren nach einem der vorstehenden Ansprüche, bei dem der sauerstoffreiche flüssige Strom gewonnen wird, indem aus der sauerstoffangereicherten Sumpffraktion der ersten und/oder zweiten Trennsäule (S1, S2) in der dritten Trennsäule (S3) bei dem dritten Trenndruck eine sauerstoffreiche Sumpffraktion abgeschieden und aus der dritten Trennsäule (S3) entnommen wird.

9. Verfahren nach Anspruch 8, bei dem Luft (AIR), die auf einen Druck oberhalb des dritten Trenndrucks verdichtet und abgekühlt wurde, in wenigstens einer Entspannungsmaschine (X1) auf den dritten Trenndruck entspannt und in die dritte Trennsäule (S3) eingespeist wird.

10. Luftzerlegungsanlage (10), die zur Durchführung eines Verfahrens nach einem der vorstehenden Ansprüche eingerichtet ist, mit
- einer ersten Trennsäule (S1), die dafür eingerichtet ist, abgekühlte Luft (AIR) bei einem ersten Trenndruck zumindest in eine stickstoffangereicherte Kopffraktion und eine sauerstoffangereicherte Sumpffraktion zu trennen,
- einer Mischsäule (M), die dafür eingerichtet ist, weitere abgekühlte Luft (AIR) bei einem Mischsäulendruck durch direkten Wärmetausch gegen einen flüssigen sauerstoffreichen Strom zu einer Mischsäulensumpffraktion zu verflüssigen,
- einer zweiten Trennsäule (S2), die einen Kopfkondensator (E2) aufweist, der als Kondensatorverdampfer ausgebildet ist, und die dafür eingerichtet ist, weitere abgekühlte Luft (AIR) bei einem zweiten Trenndruck ebenfalls zumindest in eine stickstoffangereicherte Kopffraktion und eine sauerstoffangereicherte Sumpffraktion zu trennen,
- eine dritte Trennsäule (S3), die dafür eingerichtet ist, den flüssigen sauerstoffreichen Strom bei einem dritten Trenndruck zumindest teilweise aus der sauerstoffangereicherten Sumpffraktion aus der ersten Trennsäule (S1) zu gewinnen, **dadurch gekennzeichnet, dass**
- Mittel vorgesehen sind, die dafür eingerichtet sind, die stickstoffangereicherte Kopffraktion der zweiten Trennsäule (S2) zumindest teilweise mit der Mischsäulensumpffraktion aus der Mischsäule (M) zu kühlen, indem sie
• die stickstoffangereicherte Kopffraktion der zweiten Trennsäule (S2) zumindest teilweise durch den Verflüssigungsraum des Kopfkondensators (E2) der zweiten Trennsäule (S2) führen,
• den Verdampfungsraum des Kopfkondensators (E2) bei einem Verdampfungsraumdruck betreiben, der zwischen dem Mischsäulendruck und dem dritten Trenndruck liegt, und
• in den Verdampfungsraum des Kopfkondensators (E2) zumindest einen Teil der Mischsäulensumpffraktion aus der Mischsäule (M) bei dem Verdampfungsraumdruck flüssig einspeisen,
- und Mittel vorgesehen sind, die dafür eingerichtet sind, als den ersten Trenndruck einen Druck zu verwenden, der um zumindest 0,5 bar höher liegt als der Druck, der als der zweite Trenndruck verwendet wird.

11. Luftzerlegungsanlage (10) nach Anspruch 10, bei der die Mischsäule (M) zusammen mit der zweiten Trennsäule (S2) in Form einer einteiligen Säule ausgebildet und/oder die Mischsäule (M) oberhalb der zweiten Trennsäule (S2) angeordnet ist.

## Claims

1. Process for the separation of air (AIR), in which cooled air (AIR) is separated into a nitrogen-enriched head fraction and an oxygen-enriched sump fraction in a first separation column (S1) at a first separation pressure and in which further cooled air (AIR) is liquefied into a mixing column sump fraction in a mixing column (M) at a mixing column pressure by direct heat exchange with a liquid oxygen-rich stream which is obtained in a third separation column (S3) at a third separation pressure at least partially from the oxygen-enriched sump fraction from the first separation column (S1), **characterized in that** the further cooled air (AIR) is likewise separated into a nitrogen-enriched head fraction and an oxygen-enriched sump fraction in a second separation column (S2) at a second separation pressure, wherein the nitrogen-enriched head fraction of the second separation column (S2) is cooled at least partially using the mixing column sump fraction from the mixing column (M); **in that** the nitrogen-enriched head fraction of the second separation column (S2) is conducted at least partially through the liquefaction chamber of an overhead condenser (E2) of the second separation column (S2) which is takes the form of a condenser-evaporator, whose evaporation chamber is operated at an evaporation chamber pressure that lies between the mixing column pressure and the third separation pressure and into which at least a part of the mixing column sump fraction is fed in liquid form out of the mixing column (M) at the evaporation chamber pressure, and wherein the first separation pressure is a pressure at least 0.5 bar higher than the second separation pressure.

2. Process according to Claim 1, wherein the first separation pressure used is a pressure which is at least 1 bar higher than the pressure used as the second separation pressure.

3. Process according to Claims 1 or 2, wherein the second separation pressure used is a pressure which differs by at most 0.5 bar from the pressure used as the mixing column pressure.

4. Process according to any preceding claim, wherein the third separation pressure used is a pressure which is at least 2 bar below the pressure used as the first and/or the second separation pressure.

5. Process according to any preceding claim, wherein the evaporation chamber pressure used is a pressure which is at most 0.5 bar higher than the pressure used as the third separation pressure.

6. Process according to any preceding claim, wherein the first separation pressure used is a pressure of 4 to 6 bar, in particular of 5.0 to 5.5 bar, and/or the second separation pressure used is a pressure of 3 to 5 bar, in particular of 4.0 to 4.5 bar, and/or the third separation pressure used is a pressure of 1 to 2 bar, in particular of 1.2 to 1.6 bar, and/or the mixing column pressure used is a pressure of 2 to 5 bar, in particular of 4.0 to 4.5 bar.

7. Process according to any preceding claim, wherein the cooled air (AIR) is provided with the first separation pressure, the second separation pressure and the mixing column pressure and fed into the first separation column (S1), the second separation column (S2) and the mixing column (M) respectively.

8. Process according to any preceding claim, wherein the oxygen-rich liquid flow is obtained by an oxygen-rich sump fraction being separated out of the oxygen-enriched sump fraction of the first and/or second separation column (S1, S2) in the third separation column (S3) at the third separation pressure and removed from the third separation column (S3).

9. Process according to Claim 8, wherein air (AIR) which has been compressed to a pressure higher than the third separation pressure and cooled is expanded to the third separation pressure in at least one expansion machine (X1) and fed into the third separation column (S3).

10. Air separation plant (10) configured to carry out a process according to any preceding claim, having
- a first separation column (S1) which is designed to separate cooled air (AIR) at a first separation pressure into at least a nitrogen-enriched head fraction and an oxygen-enriched sump fraction,
- a mixing column (M) which is designed to liquefy further cooled air (AIR) at a mixing column pressure by direct heat exchange with a liquid oxygen-rich stream to form a mixing column sump fraction,
- a second separation column (S2) which has an overhead condenser (E2) which is takes the form of a condenser-evaporator and which is designed to separate further cooled air (AIR) at a second separation pressure likewise into at least a nitrogen-enriched head fraction and an oxygen-enriched sump fraction,
- a third separation column (S3) at a third separation pressure which is designed to at least partially extract the liquid oxygen-rich flow from the oxygen-enriched sump fraction from the first separation column (S1), **characterized in that**
- means are provided which are designed to at least partially cool the nitrogen-enriched head fraction of the second separation column (S2) using the mixing column sump fraction from the mixing column (M) **in that**
• the nitrogen-enriched head fraction of the second separation column (S2) is at least partially conducted through the liquefaction chamber of the overhead condenser (E2) of the second separation column (S2),
• the evaporation chamber of the overhead condenser (E2) is operated at an evaporation chamber pressure which lies between the mixing column pressure and the third separation pressure, and
• at least a part of the mixing column sump fraction from the mixing column (M) is fed in liquid form into the evaporation chamber of the overhead condenser (E2) at the evaporation chamber pressure,
- and means are provided which are designed to use as the first separation pressure a pressure at least 0.5 bar higher than the pressure used as the second separation pressure.

11. Air separation plant (10) according to Claim 10, wherein the mixing column (M) together with the second separation column (S2) takes the form of a one-part column and/or the mixing column (M) is arranged above the second separation column (S2).

## Revendications

1. Procédé de séparation d'air (AIR), dans lequel de l'air refroidi (AIR) est séparé sous une première pression de séparation dans une première colonne de séparation (S1) en au moins une fraction de tête enrichie en azote et une fraction de fond enrichie en oxygène et dans lequel un autre air refroidi (AIR) est liquéfié en une fraction de fond de colonne de mélange, dans une colonne de mélange (M) sous une pression de colonne de mélange par échange thermique direct au contact d'un flux de fluide riche en oxygène qui est au moins en partie obtenu à partir de la fraction de fond enrichie en oxygène en provenance de la première colonne de séparation (S1) dans une troisième colonne de séparation (S3) sous une troisième pression de séparation, **caractérisé en ce qu'**un autre air refroidi (AIR) est séparé sous une deuxième pression de séparation dans une deuxième colonne de séparation (S2) également en une fraction de tête enrichie en azote et une fraction de fond enrichie en oxygène, la fraction de tête enrichie en azote de la deuxième colonne de séparation (S2) étant au moins partiellement refroidie avec la fraction de fond de la colonne de mélange en provenance de la colonne de mélange (M), par le passage au moins en partie de la fraction de tête enrichie en azote de la deuxième colonne de séparation (S2) à travers l'espace de condensation d'un condenseur de tête (E2) de la deuxième colonne de séparation (S2), qui est formé comme un évaporateur de condenseur, dont l'espace de condensation fonctionne sous une pression d'espace de condensation, qui se situe entre la pression de la colonne de mélange et la troisième pression de séparation et dans lequel au moins une partie de la fraction de fond de colonne de mélange en provenance de la colonne de mélange (M) est introduite sous forme liquide sous la pression d'espace de condensation, et une pression qui est au moins supérieure de 0,5 bar à la deuxième pression de séparation étant utilisée comme première pression de séparation.

2. Procédé selon la revendication 1, dans lequel une pression qui est au moins supérieure de 1 bar à la deuxième pression de séparation est utilisée comme première pression de séparation.

3. Procédé selon la revendication 1 ou 2, dans lequel une pression qui est différente de 0,5 bar au maximum de la pression utilisée comme pression de colonne de mélange est utilisée comme deuxième pression de séparation.

4. Procédé selon l'une quelconque des revendications précédentes, dans lequel une pression qui se trouve au moins 2 bar en dessous de la pression utilisée comme première et/ou deuxième pression de séparation est utilisée comme troisième pression de séparation.

5. Procédé selon l'une quelconque des revendications précédentes, dans lequel une pression qui est au maximum supérieure de 0,5 bar à la pression utilisée comme troisième pression de séparation est utilisée comme pression d'espace de condensation.

6. Procédé selon l'une quelconque des revendications précédentes, dans lequel une pression de 4 à 6 bar, en particulier de 5,0 à 5,5 bar, est utilisée comme première pression de séparation et/ou une pression de 3 à 5 bar, en particulier de 4,0 à 4,5 bar, est utilisée comme deuxième pression de séparation et/ou une pression de 1 à 2 bar, en particulier de 1,2 à 1,6 bar, est utilisée comme troisième pression de séparation et/ou une pression de 2 à 5 bar, en particulier de 4,0 à 4,5 bar, est utilisée comme pression de colonne de mélange.

7. Procédé selon l'une quelconque des revendications précédentes, dans lequel, respectivement, l'air refroidi (AIR) est fourni sous la première pression de séparation, la deuxième pression de séparation et la pression de colonne de mélange et introduit dans la première colonne de séparation (S1), la deuxième colonne de séparation (S2) et la colonne de mélange (M).

8. Procédé selon l'une quelconque des revendications précédentes, dans lequel le flux de fluide riche en oxygène est obtenu en isolant une fraction de fond riche en oxygène de la fraction de fond enrichie en oxygène de la première et/ou de la deuxième colonne de séparation (S1, S2) dans la troisième colonne de séparation (S3) sous la troisième pression de séparation, et en la retirant de la troisième colonne de séparation (S3).

9. Procédé selon la revendication 8, dans lequel de l'air (AIR), qui a été comprimé à une pression supérieure à la troisième pression de séparation et refroidi, est détendu dans au moins une machine de détente (X1) à la troisième pression de séparation et est introduit dans la troisième colonne de séparation (S3).

10. Installation de séparation d'air (10), conçue pour l'exécution d'un procédé selon l'une quelconque des revendications précédentes, comprenant
- une première colonne de séparation (S1), qui est conçue pour séparer de l'air refroidi (AIR) sous une première pression de séparation au moins en une fraction de tête enrichie en azote et une fraction de fond enrichie en oxygène,
- une colonne de mélange (M), qui est conçue pour liquéfier un autre air refroidi (AIR) sous une pression de colonne de mélange par échange thermique direct au contact d'un flux de fluide riche en oxygène en une fraction de fond de colonne de mélange,
- une deuxième colonne de séparation (S2), qui présente un condenseur de tête (E2), fonctionnant comme évaporateur de condenseur et qui est conçue pour séparer l'autre air refroidi (AIR) sous une deuxième pression de séparation également au moins en une fraction de tête enrichie en azote et une fraction de fond enrichie en oxygène,
- une troisième colonne de séparation (S3), qui est conçue pour obtenir le flux de fluide riche en oxygène sous une troisième pression de séparation au moins en partie à partir de la fraction de fond enrichie en oxygène en provenance de la première colonne de séparation (S1), **caractérisée en ce que**
- des moyens sont prévus, qui sont conçus pour refroidir la fraction de tête enrichie en azote de la deuxième colonne de séparation (S2) au moins en partie avec la fraction de fond de colonne de mélange provenant de la colonne de mélange (M)
• en passant la fraction de tête enrichie en azote de la deuxième colonne de séparation (S2) au moins en partie à travers l'espace de liquéfaction du condenseur de tête (E2) de la deuxième colonne de séparation (S2),
• en faisant fonctionner l'espace de condensation du condenseur de tête (E2) sous une pression d'espace de fonctionnement, qui se situe entre la pression de colonne de mélange et la troisième colonne de séparation et
• en introduisant sous forme liquide, dans l'espace de condensation du condenseur de tête (E2), au moins une partie de la fraction de fond de colonne de mélange en provenance de la colonne de mélange (M) sous la pression d'espace de condensation,
- et des moyens sont prévus, qui sont conçus pour utiliser, comme première pression de séparation, une pression qui est au moins supérieure de 0,5 bar à la deuxième pression de séparation.

11. Installation de séparation d'air (10) selon la revendication 10, dans laquelle la colonne de mélange (M) est conçue conjointement avec la deuxième colonne de séparation (S2) sous la forme d'une colonne en une seule pièce et/ou la colonne de mélange (M) est disposée au-dessus de la deuxième colonne de séparation (S2).
